# EUROPÄISCHE PATENTSCHRIFT

(11) **EP 0 634 160 B1**
(45) Veröffentlichungstag und Bekanntmachung des Hinweises auf die Patenterteilung: **15.03.1995**
(21) Anmeldenummer: 93111498.7
(22) Anmeldetag: 17.07.1993
(51) Int. Cl.: A61G 7/10

(54) **Badelifter für Behinderte**
Bath lift for disabled person
Elévateur de bain pour invalide

(43) Veröffentlichungstag der Anmeldung: 18.01.1995
(73) Patentinhaber: Schmidt & Lenhardt GmbH & Co. oHG, 88316 Isny (DE)
(72) Erfinder: Janisch, Klaus, D-88316 Isny (DE)
(74) Vertreter: Hübner, Hans-Joachim, Dipl.-Ing.

(56) Entgegenhaltungen:
- EP-A- 0 074 460
- EP-A- 0 520 267
- DE-A- 3 337 536
- DE-A- 3 908 231
- US-A- 3 188 657
- US-A- 3 280 409
- US-A- 4 624 019

## Beschreibung

Die Erfindung betrifft einen Badelifter für Behinderte mit einer, an einem Gestell heb- und senkbar geführten, von einer hydraulischen Hubvorrichtung betätigten Hubplatte und einer Ventileinrichtung, die ein Einlaßventil und ein Auslaßventil aufweist, deren jeweils mit einem Ventilteller versehene Ventilstößel wahlweise von einer handbetätigbaren, zwei Tasten und zwei Betätigungsflächen aufweisenden Wippe betätigbar sind, wobei die beiden Ventilstößel gleich ausgebildet, mit parallelen Achsen in einem Ventilgehäuse verschiebbar gelagert und mittels eingebauter Federn mit ihren Ventiltellern nach oben gegen jeweilige Ventilsitze in Schließstellung vorgespannt sind, und ein Druckwasser-Zuleitungsanschluß mit einem stromauf des Ventilsitzes liegenden Ringraum des Einlaßventils und ein zur Hubvorrichtung führender Anschluß mit einem zweiten Ringraum stromab des Ventilsitzes des Einlaßventils kommunizieren und der zweite Ringraum über eine Gehäusebohrung mit einem stromaufseitigen Ringraum des Auslaßventils kommuniziert, dessen stromabseitiger Ringraum mit einer Auslaßöffnung des Ventilgehäuses in Verbindung steht, wobei die Wippe um eine mittig zwischen den Verschiebeachsen beider Ventilstößel liegende Querachse schwenkbar gelagert ist, von der die beiden Betätigungsflachen gleich weit entfernt sind, die in einer Neutralstellung der Wippe dicht benachbart oberhalb jeweils eines der beiden in ihren Schließpositionen befindlichen Ventilstößeln liegen.

Die US-A-3,280,409 zeigt einen solchen Badelifter. Die Ventileinrichtung ist seitlich und im Abstand vom Geste und von der Hubplatte angeordnet. Wenn diese in ihre Hubendstellung hochgefahren ist, wird sie von einem einstellbaren Anschlag am weiteren Anheben gehindert. Der Druck in der hydraulischen Hubvorrichtung steigt bis auf den Versorgungsdruck in der Wasserleitung an. Die hydraulische Hubvorrichtung ist dabei hoch belastet.

Die EP-A-00 74 460 zeigt einen Badelifter, bei dem die Hubvorrichtung aus einem flexiblen Schlauch besteht. Würden solche Schläuche häufig und lange durch den vollen Druck der Wasserleitung belastet, so besteht die Gefahr, daß Undichtigkeiten entstehen.

Die US-A-4,624,019 zeigt ein Hubgerät mit einem Metall-Hubzylinder. Ein von der Hubplatte enfernt liegendes Dreiwege-Ventil wird mittels eines Bowdenzuges von einem Handschwenkhebel betätigt. In der Hubendstellung zieht ein weiterer Bowdenzug eine Betätigungswippe des Dreiwegeventils in Richtung ihrer anderen Betätigungsstellung, sodaß der Hubzylinder von der Druckwasserversorgung abgesperrt wird, allerdings öffnet dadurch das Ablaßventil und die Hubplatte führt eine Abwärtsbewegung aus.

Aufgabe der Erfindung ist es, den Badelifter mit einer Ventileinrichtung der eingangs genannten Art dahingehend zu verbessern, daß das Einlaßventil genau in der Hubendstellung der Hubplatte automatisch schließt, ohne daß das Auslaßventil beeinflußt wird.

Diese Aufgabe wird erfindungsgemäß dadurch gelöst, daß die Ventileinrichtung unter der Hubplatte befestigt ist und die Wippe eine Aussparung der Hubplatte durchsetzt und geringfügig über deren Deckfläche vorsteht und daß am Ventilstößel des Einlaßventils ein Hubelement angreift, das mit einem unterhalb der Hubplatte beweglich gelagerten Steuerarm in deren Hubendstellung zusammenwirkt und den Ventilstößel des Einlaßventils in seine Ventilschließstellung anhebt, wobei die Bewegung des Steuerarms von derjenigen des zwei Scherenrahmen aufweisenden Gestells abgeleitet ist.

Die Wippe benötigt keine eigenen Federmittel, um sie in Richtung ihrer Neutralstellung vorzuspannen, denn die beiden Ventilfedern besorgen dies automatisch. Dank der Anordnung der Ventileinrichtung an der Unterseite der Hubplatte ist es möglich, mittels einer einfachen mechanischen Verbindung zwischen einem Scherenrahmen des Gestells und der Ventileinrichtung das Einlaßventil in seine Schließstellung zu bewegen, wenn das Geste seine Hubendstellung erreicht hat. Der Druck in der Hubvorrichtung hat dann gerade den der Belastung der Hubplatte entsprechenden Wert, der weit unter dem Wasserleitungsdruck liegt. Erfindungsgemäß wird das Einlaßventil wegabhängig geschlossen und als besonderer Vorteil ist ein sehr geringer Hub des Ventilstößels von weniger als 2 mm anzusehen. Irgendwelche Bewegungsspiele der Wippe können sich auf diese Zwangsabsperrung des Einlaßventils nicht auswirken.

Gemäß einer Ausgestaltung der Erfindung ist das Auslaßventil gleichzeitig ein Sicherheitsventil zur Druckbegrenzung in der Hubvorrichtung. Gelangt das Hubgestell in seine durch einen Anschlag definierte Hubendstellung, steigt der Druck in der Hubvorrichtung. Bei einem Wert unterhalb des Wasserleitungsdruckes jedoch oberhalb des für das Heben einer schweren Person notwendigen Druckes öffnet das Auslaßventil, da die Feder für diesen Druckwert ausgewählt ist. Sobald der Druck diesen Wert wieder unterschreitet, schließt das Auslaßventil. Auch wenn die wegabhängige Hubendschaltung des Einlaßventils versagen sollte, kann sich in der Hubvorrichtung nur ein begrenzter Druck aufbauen.

Anhand der Zeichnung, die ein Ausführungsbeispiel darstellt, wird die Erfindung näher beschrieben.

Es zeigt:
- FIG. 1: eine Seitenansicht des Badelifters,
- FIG. 2: eine Draufsicht auf einen Ausschnitt des Lifters mit Darstellung des Führungsgestells in der Hochlage der Hubplatte,
- FIG. 3: eine teilweise geschnittene Seitenansicht der Ventileinrichtung unterhalb der Hubplatte des Lifters und
- FIG. 4: einen Vertikalschnitt durch die Ventileinrichtung.

Der grundsätzliche Aufbau des Badelifters ist in FIG. 1 dargestellt. Auf einer Bodenplatte 12 ist ein Gestell 14 gelagert, das zwei Scherenrahmen 28, 32 aufweist, wobei der innere Scherenrahmen 32 um zwei feste Schwenklager 16 an der Bodenplatte schwenkbar gelagert ist und der äußere Scherenrahmen 28 zwei Schiebelager 20 aufweist, die in Führungsschienen 22 auf der Bodenplatte 12 verschiebbar geführt sind. Die beiden Scherenrahmen 28, 32 sind etwa auf halber Höhe durch ein gemeinsames Schwenklager 20 miteinander verbunden. Das Gestell 14 stützt eine Hubplatte 24 ab, an deren Unterseite zwei feste Schwenklager 16 für den äußeren Schwenkrahmen 28 sowie zwei Führungsschienen 22 vorgesehen sind, in denen die Schiebelager 20 des inneren Schwenkrahmens 32 längsverschiebbar geführt sind. Der äußere Schwenkrahmen 28 hat bodenseitig eine Querstrebe 30 und der innere Schwenkrahmen hat eine untere Querstrebe 34 sowie eine obere Querstrebe 36. Die beiden Schwenkrahmen bilden jeweils einstückige Kunststofformteile. Ein Hubschlauch 26, der an seinen beiden Enden geschlossen ist, ist mit dem unteren Ende auf der Bodenplatte 12 befestigt und mit seinem oberen Ende an der Unterseite der Hubplatte 24 festgeklemmt.

Nahe dem Außenrand der Hubplatte 24 befindet sich eine Ventileinrichtung 40, die an der Unterseite der Hubplatte 24 angeschraubt ist. Das Ventilgehäuse 42 der Ventileinrichtung 40 weist einen Anschlußstutzen 44 auf, an dem ein Druckwasserversorgungsschlauch anschließbar ist. Lotrecht unterhalb des Anschlußstutzens 42 befindet sich ein weiterer Anschlußstutzen 46 auf den ein zum Hubschlauch 26 führender Schlauch aufsteckbar ist. Wie insbesondere aus FIG. 4 hervorgeht, enthält das Ventilgehäuse 42 ein Einlaßventil 48 und ein gleich ausgebildetes Auslaßventil 50. Beide Ventile 48, 50 weisen je einen Ventilstößel 52 auf, der in einer gestuften Bohrung des Ventilgehäuses 42 mit lotrechter Achse verschiebbar gelagert ist, nahe seinem unteren Ende einen Ventilteller 54 mit Dichtungsring aufweist und mittels einer Schraubenfeder 56 gegen einen Ventilsitz 58 vorgespannt wird. Oberhalb des Ventilsitzes 58 wird ein erster Ringraum 60 gebildet, in dem die Bohrung des Anschlusses 44 mündet. Unterhalb des Ventilsitzes 58 wird ein zweiter, im Durchmesser etwas größerer Ringraum 62 gebildet, in welchem die Bohrung des Anschlusses 46 mündet.

Das Auslaßventil 50 enthält oberhalb des Ventilsitzes 58 eine ersten Ringraum 64 und stromab des Ventilsitzes 58 einen zweiten Ringraum 66, in dem sich die Ventilfeder 56 befindet. In diesem zweiten Ringraum 66 mündet sich eine schräg abwärts weisende Entleerungsbohrung mit Auslauföffnung 68. Der untere Ringraum 62 des Einlaßventils 48 ist über eine schräg ansteigende Bohrung 70 mit der oberen Ringkammer 64 des Auslaßventils 50 verbunden. Die Achse der Bohrung liegt in der mittleren vertikalen Längsebene des Ventilgehäuses 42 und schneidet die Achsen der beiden Ventilstößel 52. Das obere Ende der Verbindungsbohrung 70 ist durch einen Schraubstopfen geschlossen, wie bei 72 schematisch veranschaulicht ist.

Die beiden Ventilstößel 52, deren Achsen lotrecht und parallel verlaufen, ragen aus dem Ventilgehäuse 42 nach oben heraus und weisen unter dem Stößelkopf eine halsartige Verengung 74 auf. Deckseitig ist in einer mittleren Querebene, die von den beiden Ventilstößeln 52 gleiche Längsabstände aufweist, eine Wippe 76 um eine Querachse 78 am Ventilgehäuse 42 schwenkbar gelagert. Deckseitig hat die Wippe 76 zwei Tastenfelder 80, 82, die unter stetiger Krümmung ineinander laufen. Bodenseitig sind an der Wippe 76 zwei Vorsprünge mit Betätigungsflächen 84, 86 ausgebildet, die in der in FIG. 4 gezeigten Neutralstellung der Wippe 26 dicht oberhalb der Köpfe der Ventilstößel 52 liegen. Für die Wippe 76 ist in der Hubplatte 24 eine Rechteckaussparung 88 vorgesehen, sodaß die Wippe 76 nur geringfügig über die Deckfläche der Hubplatte 24 vorsteht.

Drückt der Benutzer des Badelifters auf das Tastenfeld 80 der Wippe 76, so wird der Ventilstößel 52 abwärts verschoben und der zum Hubschlauch 26 führende Anschlußstutzen 46 kommuniziert mit dem zur Druckwasserversorgung führende Anschluß 44, sodaß der Hubschlauch 26 mit Druckwasser gefüllt wird und die Hubplatte 24 angehoben wird. Läßt der Benutzer die Wippe 76 los, so sorgt die Ventilfeder 56 dafür, daß das Einlaßventil 48 geschlossen wird, wobei der Ventilstößel 52 die Wippe 76 in ihre Neutralstellung zurückführt. Drückt man dagegen auf das Tastenfeld 82 der Wippe 76, so öffnet das Auslaßventil 50 und der Hubschlauch 26 entleert sich über die Gehäusebohrung 70 und die beiden Ringräume 64, 66 des Auslaßventils 50, wobei das Wasser durch die Auslaßöffnung 68 ausläuft.

Bei einer einfachen Ausführung wird in den beiden Schienen 22 der Hubplatte 24 und/oder in den Schienen 22 der Bodenplatte 12 ein Kunststoffstück montiert, an das das jeweilige Schiebelager 20 der Scherenrahmen 32 bzw. 28 anlaufen, wenn die Hubendlage der Hubplatte 24 erreicht ist. Es baut sich dann der ggf. durch ein Druckminderventil reduzierte Wasserdruck im Einlaßventil 48 beidseitig des Ventilsitzes 58 auf, sodaß die Ventilfeder 56 das Einlaßventil schließt.

Das Auslaßventil 50 ist vorzugsweise auch als Überdrucksicherheitsventil ausgebildet, wobei die Stärke der Ventilfeder 56 so bemessen ist, daß bei Überschreitung eines einstellbaren Arbeitsdruckes im Bereich von etwa 3 bis 6 bar das Ventil 50 öffnet, sodaß der Druck im Hubschlauch 26 entlastet wird.

Anstelle von starren mechanischen Anschlägen in den Schienen 22 können auch kompressible Kunststoffkörper in die Schienen eingesetzt werden, sodaß die Hubplatte 24 abgedämpft ihre Hubendstellung erreicht. Mit einer einfachen Zusatzausrüstung läßt sich eine wegabhängig gesteuerte Absperrung des Einlaßventils 48 erreichen. Dazu wird ein Schwenkhebel 90 verwendet, der in seinem Mittelbereich einen Längsschlitz 92 mit Einsetzöffnung aufweist und in den die halsartige Verengung 74 des Ventilstößels 52 des Einlaßventils 48 eingreift. Dieser Schwenkhebel 90 wird also vom Ventilstößel 52 des Einlaßventils 48 mit geringem Vertikalspiel abgestützt. Die beiden Enden des Schwenkhebels 90 sind abgekröpft, wobei die rechtwinklige Abkröpfung zur Schwenklagerung des Schwenkhebels 90 auf dem Ventilgehäuse 42 dient. Diese rechtwinklige Abkröpfung liegt dabei zwischen der Querachse 78 der Wippe 76 und einem deckseitigen Vorsprung des Ventilgehäuses 42. Am anderen Ende ist der Schwenkhebel 90 mit einer Keilfläche 94 versehen, die sich etwa unter einem Winkel von 60° zu Horizontalen erstreckt. Diese Abschrägung des Schwenkhebels 90 liegt zwischen zwei seitlichen Wandabschnitten, in denen horizontale Langlöcher 96 ausgebildet sind, die von einer Kröpfung 98 eines Bügels 100 durchsetzt sind. In den beiden Schienen 22 der Hubplatte 24 sind zwei quer ausgefluchtete Langlöcher 102 vorgesehen, die vom Bügel 100 durchsetzt werden. Eine Feder 104 (FIG. 2) zieht den Bügel 100 an die einen Enden der Langlöcher 102. Die Abkröpfung 98 nimmt dann die in FIG. 4 gestrichelt dargestellte Stellung ein, befindet sich also auch am Ende der Langlöcher 96. Erreicht nun das Schiebelager 20 des Scherenrahmens 32 in den Schienen 22 eine Stelle kurz vor der Hubendstellung der Hubplatte 24, so stößt das in den Schienen 22 geführte Schiebestück 106 gegen den Bügel 100. Der Bügel 100 wird noch einige Millimeter gegen die Wirkung der Rückstellfeder 104 in Längsrichtung verlagert. Dabei gelangt die Abkröpfung 98 in Kontakt mit der Keilfläche 94 des Schwenkhebels 90 und bei der weiteren Verschiebung des Bügels 100 wird der Schwenkhebel 90 aufwärts geschwenkt, sodaß der Ventilstößel 52 des Einlaßventils 48 in seine Schließstellung gezogen wird. Der Schwenkhebel 90 wirkt hier also als Hubelement, um das Einlaßventil 48 wegabhängig gesteuert, auch dann zu schließen, wenn der Benutzer das Tastenfeld der Wippe 76 abwärts drückt.

Die vorbeschriebene Hubendabschaltung ist deswegen sehr präzise, weil sie unmittelbar auf den Ventilstößel 52 wirkt, sodaß ein etwaiges Spiel der Wippe 76 ohne Einfluß ist. Der notwendige Hub der beiden Ventilstößel 52 ist nur sehr gering und beträgt in der Praxis weniger als 2 mm.

Die letzterwähnte, wegabhängig gesteuerte Betätigung des Einlaßventils 48 kann anstelle eines mechanischen Anschlages in den Schienen 22 verwendet werden, aber auch zusätzlich zu solchen Anschlägen, insbesondere wenn diese als Dämpfungspuffer ausgebildet sind.

## Patentansprüche

1. Badelifter für Behinderte mit einer, an einem Gestell (14) heb- und senkbar geführten, von einer hydraulischen Hubvorrichtung (26) betätigten Hubplatte (24) und einer Ventileinrichtung (40), die ein Einlaßventil (48) und ein Auslaßventil (50) aufweist, deren jeweils mit einem Ventilteller (54) versehene Ventilstößel (52) wahlweise von einer handbetätigbaren, Zwei Tasten (80, 82) und zwei Betätigungsflächen (84, 86) aufweisenden Wippe (76) betätigbar sind, wobei die beiden Ventilstößel (52) gleich ausgebildet, mit parallelen Achsen in einem Ventilgehäuse (42) verschiebbar gelagert und mittels eingebauter Federn (56) mit ihren Ventiltellern (54) nach oben gegen jeweilige Ventilsitze (58) in Schließstellung vorgespannt sind, und ein Druckwasser-Zuleitungsanschluß (44) mit einem stromauf des Ventilsitzes (58) liegenden Ringraum (60) des Einlaßventils (48) und ein zur Hubvorrichtung (26) führender Anschluß (46) mit einem zweiten Ringraum (62) stromab des Ventilsitzes (58) des Einlaßventils (48) kommunizieren und der zweite Ringraum (62) über eine Gehäusebohrung (70) mit einem stromaufseitigen Ringraum (64) des Auslaßventils (50) kommuniziert, dessen stromabseitiger Ringraum (66) mit einer Auslaßöffnung (68) des Ventilgehäuses (42) in Verbindung steht, wobei die Wippe (76) um eine mittig zwischen den Verschiebeachsen beider Ventilstößel (52) liegende Querachse (78) schwenkbar gelagert ist, von der die beiden Betätigungsflächen (84, 86) gleich weit entfernt sind, die in einer Neutralstellung der Wippe (76) dicht benachbart oberhalb jeweils eines der beiden in ihren Schließpositionen befindlichen Ventilstößeln (52) liegen, **dadurch gekennzeichnet, daß** die Ventileinrichtung (40) unter der Hubplatte (24) befestigt ist und die Wippe (76) eine Aussparung (88) der Hubplatte (24) durchsetzt und geringfügig über deren Deckfläche vorsteht und daß am Ventilstößel (52) des Einlaßventils (48) ein Hubelement (90) angreift, das mit einem unterhalb der Hubplatte (24) beweglich gelagerten Steuerarm (100) in deren Hubendstellung zusammenwirkt und den Ventilstößel (52) des Einlaßventils in seine Ventilschließstellung anhebt, wobei die Bewegung des Steuerarms (100) von derjenigen des zwei Scherenarmen (28, 32) aufweisenden Gestells (14) abgeleitet ist.

2. Badelifter nach Anspruch 1, **dadurch gekennzeichnet, daß** der Steuerarm (100) von einem längs der Hubplatte (24) verschiebbar geführten Schiebelager (20) eines Scherenrahmens (32) des Gestells (14) im Bereich der Hubendstellung der Hubplatte (24) parallel zur Hubplattenebene verschiebbar ist und daß zwischen dem Steuerarm (100) und dem Hubelement (90) ein 90°-Wegumsetzer vorgesehen ist, sodaß eine parallel zur Hubplatte erfolgende Bewegung des Steuerarms (100) in einen etwa rechtwinklig dazu erfolgenden Betätigungshub des Hubelementes (90) umgesetzt wird.

3. Badelifter nach Anspruch 2, **dadurch gekennzeichnet, daß** das Hubelement (100) aus einem Schwenkhebel besteht, der mit seinem einen Ende benachbart der Querachse (78) der Wippe (76) schwenkbar abgestützt ist und am anderen Ende eine Keilfläche (94) aufweist, die mit dem Steuerarm (100) zusammenwirkt und daß der Schwenkhebel (90) in einem Bereich zwischen den Enden am Ventistößel (52) angreift.

4. Badelifter nach Anspruch 3, **dadurch gekennzeichnet, daß** der Ventilstößel (52) außerhalb des Ventilgehäuses eine halsartige Verengung (74) aufweist, die in einem Schlitz (92) des Schwenkhebels (90) gehaltert ist.

5. Badelifter nach einem der Ansprüche 1 bis 4, **dadurch gekennzeichnet, daß** das Außlaßventil (50) als Überdrucksicherheitsventil ausgebildet ist und die Schließkraft der den Ventilstößel (52) beaufschlagenden Feder (56) auf einen Wert begrenzt ist, der den Ventilteller (54) bei Überschreiten eines Wasserdruckes in der Hubvorrichtung (26) im Bereich von 3-6 bar vom Ventilsitz (58) abheben läßt.

## Claims

1. Bathtub lift for handicapped persons with a lifting plate (24) upwardly and downwardly guided on a support frame (14) and actuated by a hydraulic lifting device (26), and a valve device (40) featuring an inlet valve (48) and an outlet valve (50) whose valve plungers (52) are provided with a valve plate (54) respectively are actuable alternatively by a hand-operated rocker (76) provided with a pair of keys (80, 82) and a pair of operating surfaces (84, 86), whereby the two valve plungers (52) are of identical design, displaceably guided with parallel axes in a valve housing (42) and preloaded with their valve plates (54) upwardly against valve seats (58) respectively in the closed position of the plungers respectively by inbuilt springs, and a pressurized water feeding connection (44) communicating with a ring chamber (60) of the inlet valve (48), the ring chamber situated upstream from the valve seat (58) and a connection (46) leading to the lifting device (26) communicating with a second ring chamber (62) downstream from the valve seat (58) of the inlet valve (48), and the second ring chamber (62) communicating with an upstream ring chamber (64) of the outlet valve (50) via a bore (70) of the housing, a downstream ring chamber (66) of the outlet valve (50) communicating with a discharge opening (68) of the valve housing (42), whereby the rocker (76) is pivotably mounted about a transverse axis (78) centrally arranged between the axes of displacement of both valve plungers (52), both operating surfaces (84, 86) equally spaced from that transverse axis (78) and in a neutral position of the rocker (76) situated tightly adjacent above one of both valve plungers (52) respectively in the closed positions thereof, **characterized in that** the valve device (40) is fastened beneath the lifting plate (24) and the rocker (76) passes through recess (88) of the lifting plate (24) and projects slightly above its upper face and that at the valve plunger (52) of the inlet valve (48) a lifting element (90) engages which, in the lifting plate's limit of upward travel, cooperates with a control arm (100) displaceably guided beneath said lifting plate (24) and lifts the valve plunger (52) into its valve closed position whereby the motion of the control arm (100) is derived from that of the support frame (14) featuring two scissor frames (28, 32).

2. Bathtub lift as claimed in claim 1 **characterized in that** the control arm (100) is capable of displacement parallel to the plane of the lifting plate by a slide bearing (20) displaceably guided along the lifting plate (24) and belonging to a scissor frame (32) of the support frame (14) near to the lifting plate's limit of upward travel and that between the control arm (100) and the lifting element (90) a 90° motion converter is provided so that a motion of the control arm (100) parallel to the lifting plate is converted into an actuation lift of the lifting element (90) at right angles to the original motion.

3. Bathtub lift as claimed in claim 2 **characterized in that** the lifting element (90) consists of a pivoted lever which is pivotally supported wish one end adjacent to the transverse axis (78) of the rocker (76) and features at the other end a wedge face (94) which cooperates with the control arm (100) and that the pivoted lever (90) engages in an area between the ends of the valve plunger (52).

4. Bathtub lift as claimed in claim 3 **characterized in that** the valve plunger (52) features outside the valve housing a neck-like constriction (74) which is held in a slot (92) of the pivoted lever (90).

5. Bathtub lift as claimed in one of the claims 1 to 4 **characterized in that** the outlet valve (50) is designed an excess pressure valve and the closing force of the spring (56) loading the valve plunger (52) is limited to a value which allows the valve plate (54) to be lifted from the valve seat (58) when the water pressure in the lifting device (26) exceeds a value within a range of 3 to 6 bar.

## Revendications

1. Elévateur de bain pour invalide, avec un plateau de levage (24) actionné par un dispositif de levage hydraulique (26) et guidé sur un support (14) de manière à pouvoir être levé et descendu, et un dispositif de soupape (40) qui présente une soupape d'entrée (48) et une soupape de sortie (50) dont les poussoirs de soupape (52) munis, chacun, d'une tête de soupape (54) peuvent être actionnés alternativement par un archet (76) à commande manuelle présentant deux touches (80, 82) et deux surfaces d'actionnement (84, 86), les deux poussoirs de soupape (52) étant réalisés identiques, étant montés de manière déplaçables, par des axes parallèles, dans une chambre de soupape (42) et étant prétendus en position de fermeture, à l'aide de ressorts (56) incorporés, avec leurs têtes de soupape (54) vers le haut contre les sièges de soupape (58) correspondants, et une connexion de tuyau d'amenée d'eau sous pression (44) communiquant avec un espace annulaire (60) de la soupape d'entrée (40), situé en amont du siège de soupape (58), et une connexion (46) conduisant au dispositif de levage (26) communiquant avec un second espace annulaire (62) en aval du siège de soupape (58) de la soupape d'entrée (48) et le second espace annulaire (62) communiquant, par un alésage (70) dans la chambre, avec un espace annulaire (64) côté amont de la soupape de sortie (50) dont l'espace annulaire (66) côté aval communique avec un orifice de sortie (68) de la chambre de soupape (42), l'archet (76) étant monté de manière pivotable autour d'un axe transversal (78) situé au centre entre les axes de déplacement des deux poussoirs de soupape (52) et duquel sont équidistantes les deux surfaces d'actionnement (84, 86) qui se trouvent, chacune, en position neutre de l'archet (76) très près au-dessus de l'un des deux poussoirs de soupape (52) se trouvant dans leurs position de fermeture, caractérisé en ce que le dispositif de soupape (40) est fixé sous le plateau de levage (24) et que l'archet (76) pénètre dans un évidement (88) du plateau de levage (24) et s'élève légèrement au-dessus de sa surface supérieure et en ce qu'avec le poussoir de soupape (52) de la soupape d'entrée (48) vient en prise un élément de levage (90) qui coopère avec un bras de commande (100) monté de manière mobile sous le plateau de levage (24), en position de fin de course de ce dernier, et fait monter le poussoir de soupape (52) de la soupape d'entrée dans sa position de fermeture de soupape, le mouvement du bras de commande (100) étant dérivé de celui du support (14) présentant deux bras de ciseaux (28, 32).

2. Elévateur de bain suivant la revendication 1, caractérisé en ce que le bras de commande (100) peut être déplacé parallèlement au plan du plateau de levage, dans la zone de position de fin de course du plateau de levage (24), par un palier coulissant (20), guidé de manière coulissable le long du plateau de levage (24), d'un cadre en forme de ciseaux (32) du support (14) et en ce qu'entre le bras de commande (100) et l'élément de levage (90) est prévu un convertisseur de trajectoire de 90°, de sorte qu'un mouvement du bras de commande (100) qui se produit parallèlement au plateau de levage est converti en une course d'actionnement de l'élément de levage (90) effectuée environ à angle droit par rapport à celui-ci.

3. Elévateur de bain suivant la revendication 2, caractérisé en ce que l'élément de levage (100) consiste en un levier pivotant qui est soutenu de manière pivotante, par l'une de ses extrémités, près de l'axe transversal (78) de l'archet (76) et présente, à l'autre extrémité, une face en forme de coin (94) coopérant avec le bras de commande (100) et en ce que le levier pivotant (90) vient en prise avec le poussoir de soupape (52) à un endroit entre les extrémités.

4. Elévateur de bain suivant la revendication 3, caractérisé en ce que le poussoir de soupape (52) présente, en dehors de la chambre de soupape, un rétrécissement (74) en forme de cou qui est retenu dans une fente (92) du levier pivotant (90).

5. Elévateur de bain suivant l'une des revendications 1 à 4, caractérisé en ce que la soupape de sortie (50) se présente sous forme de soupape de sûreté de surpression et que la force de fermeture du ressort qui agit sur le poussoir de soupape (52) est limitée à une valeur qui, en cas de dépassement d'une pression d'eau dans le dispositif de levage (26) de l'ordre de 3 à 6 bars, fait soulever la tête de soupape (54) du siège de soupape (58).
